# EUROPÄISCHE PATENTANMELDUNG

(11) **EP 4 600 458 A1**
(43) Veröffentlichungstag der Anmeldung: **13.08.2025**
(21) Anmeldenummer: 24156061.4
(22) Anmeldetag: 06.02.2024
(51) Int. Cl.: E06B 9/58

(54) **FÜHRUNGSVORRICHTUNG FÜR EINEN SEITENRAND EINER FLEXIBLEN FLACHMATERIALBAHN EINER MARKISE UND EINE MARKISE DAMIT**

(71) Anmelder: Griesser Holding AG, 8355 Aadorf (CH)
(72) Erfinder: Roëckel, Hervé, 06410 Biot (FR); Baudry, Benjamin, 06510 Carros (FR); Buracchi, Cyrille, 06800 Cagnes sur Mer (FR)
(74) Vertreter: Gachnang AG Patentanwälte

(57) **Zusammenfassung**

Die erfindungsgemässe Führungsvorrichtung umfasst eine Montageschiene (5), zwei Federprofile (6) und eine Führungsschiene (7). Die Montageschiene (5) weist einen teilweise umschlossenen Innenraum (8) sowie eine sich in der Längsrichtung erstreckende Zugangsöffnung (9) zum Innenraum 8 auf. Die Federprofile (6) sind im Innenraum (8) an der Montageschiene (5) angeordnet und erstrecken sich beidseits der Zugangsöffnung (9) entlang der Montageschiene (5) und in Richtungen von der Zugangsöffnung (9) weg zu freien Endbereichen (6a). Die Führungsschiene (7) umfasst eine Führungsnut (10) und im von der Führungsnut abgewandt Bereich beidseits einer zentral durch die Führungsnut (10) verlaufenden Mittelebene von der Mittelebene wegführende Stege (11) mit Kontaktbereichen (12). Die Kontaktbereiche (12) sind von den freien Endbereichen (6a) der Federprofile (6) zum Spannen der Flachmaterialbahn (3) von der Zugangsöffnung (9) weg drückbar. Die Zugangsöffnung (9) weist orthogonal zur Längsrichtung eine Öffnungsbreite auf, die grösser ist als die maximale Ausdehnung der Führungsschiene (7) orthogonal zu ihrer Mittelebene, so dass die Führungsschiene (7) zum Anordnen im Innenraum (8) mit dieser maximalen Ausdehnung durch die Zugangsöffnung (9) in den Innenraum (8) einführbar ist. Die erfindungsgemässe Führungsvorrichtung erlaubt beim Installieren von Markisen verschiedene Vorgehensweisen.

## Beschreibung

Die Erfindung betrifft eine Führungsvorrichtung nach dem Oberbegriff von Anspruch 1 und eine Markise mit dieser Führungsvorrichtung.

Markisen werden auch als Sonnenstoren bezeichnet und können als Sonnen-, Wärme-, Blend-, Sicht-, Regen-, Insekten- und Objektschutz eingesetzt und an den jeweiligen Schutz angepasst ausgebildet werden. Zum Erzielen des Schutzes wird eine flexible Flachmaterialbahn eingesetzt, die von einer Welle der Markise abwickelbar und auf diese aufwickelbar ist. Die flexible Flachmaterialbahn einer Markise umfasst vorzugsweise an den zu erzielenden Schutz angepasstes Material, beispielsweise ein Markisentuch, eine Kunststoffbahn oder gegebenenfalls ein Insektennetz.

Bei Markisen, die im abgewickelten Zustand vorgegebene Verläufe der beiden Seitenränder der flexiblen Flachmaterialbahn gewährleisten müssen, werden die Seitenränder in Führungsvorrichtungen geführt. Eine Führungsvorrichtung, die zum Führen eines Seitenrandes einer flexiblen Flachmaterialbahn einer Markise ausgestaltet ist, umfasst ein Führungselement mit einer Führungsnut, in welcher ein Führungsbereich des Seitenrandes in Längsrichtung des Führungselements bewegbar und quer zur Längsrichtung gehalten ist. Die Bewegbarkeit und das Halten in Querrichtung müssen auch bei hohen auf die Flachmaterialbahn wirkenden Windlasten gewährleistet sein. Die Flachmaterialbahn soll verzugs- und faltenfrei in Erscheinung treten.

Bei verbreiteten Führungslösungen ist der Führungsbereich des Seitenrandes ähnlich ausgebildet, wie einer von zwei miteinander verbindbaren Kontaktbereichen eines Reisverschlusses. Dieser Führungsbereich ist in der Längsrichtung einer Führungsnut verschiebbar gehalten und kann auf die Welle der Markise gewickelt werden. Solche Führungslösungen werden als ZIP-Führungen bezeichnet und gewährleisten eine dauerhafte Funktionalität der Markise.

EP 2 733 303 A1 und EP 2 977 540 B1 beschreiben Führungsvorrichtungen zum Führen einer Verdickung bzw. eines Keders eines Seitenrandes eines Markisentuches. Diese Führungsvorrichtungen umfassen eine Montageschiene, zwei längliche elastische Elemente und eine Führungsschiene mit einer Führungsnut zur Aufnahme der Verdickung bzw. des Keders. Die Montageschiene weist einen Innenraum und eine sich entlang der Montageschiene erstreckende Zugangsöffnung zum Innenraum auf. Die Führungsschiene und die länglichen elastischen Elemente sind im Innenraum der Montageschiene angeordnet, wobei die länglichen elastischen Elemente beidseits der Zugangsöffnung angeordnet sind und Kontaktbereiche der Führungsschiene elastisch in Abständen zu Stützbereichen der Montageschiene beidseits der Zugangsöffnung halten.

Die Führungsschiene ist aufgrund ihrer Kontaktbereiche zu den elastischen Elementen breiter als die Zugangsöffnung und muss von einem stirnseitigen Ende in die Montageschiene eingeschoben werden. Wenn die länglichen elastischen Elemente an den Kontaktbereichen befestigt sind, werden diese zusammen mit der Führungsschiene eingeschoben. Bei den in EP 2 733 303 A1 und EP 2 977 540 B1 dargestellten Ausführungen in denen die länglichen elastischen Elemente mit voneinander wegführenden Haltebereichen Eintrittsöffnungen von Nuten hintergreifen, müssen die länglichen elastischen Elemente einzeln von einem stirnseitigen Ende in die Montageschiene eingeschoben werden. Das Zusammenstellen der Führungsvorrichtung ist sehr aufwändig und die Montage der zusammengestellten Führungsvorrichtung beim Einsatzort einer Markise ist erschwert.

Die erfindungsgemässe Aufgabe besteht nun darin eine Lösung zu finden, bei der die Führungsvorrichtung einfach eingesetzt werden kann.

Diese Aufgabe wird durch eine Führungsvorrichtung mit den Merkmalen des Anspruchs 1 und durch Markisen mit diesen Führungsvorrichtungen gelöst. Die abhängigen Ansprüche beschreiben vorteilhafte Ausführungsvarianten, welche weitere Aufgaben lösen.

Eine erfindungsgemässe Führungsvorrichtung ist dazu ausgestaltet einen Seitenrand einer flexiblen Flachmaterialbahn einer Markise zu führen. Dazu erstreckt sich die Führungsvorrichtung in einer Längsrichtung und umfasst eine Montageschiene, zwei Federprofile und eine Führungsschiene. Die Montageschiene weist einen teilweise umschlossenen Innenraum sowie eine sich in der Längsrichtung erstreckende Zugangsöffnung zum Innenraum auf. Die Federprofile sind im Innenraum an der Montageschiene angeordnet und erstrecken sich beidseits der Zugangsöffnung entlang der Montageschiene und in Richtungen von der Zugangsöffnung weg zu ihren freien Endbereichen. Die Führungsschiene umfasst eine sich entlang der Führungsschiene erstreckende Führungsnut sowie von der Führungsnut abgewandt beidseits einer zentral durch die Führungsnut verlaufenden Mittelebene von der Mittelebene wegführende Stege mit Kontaktbereichen. Die Kontaktbereiche sind nach dem Anordnen der Führungsschiene im Innenraum an die freien Endbereiche der Federprofile anlegbar und zum Spannen der Flachmaterialbahn durch die Federprofile im Innenraum von der Zugangsöffnung wegdrückbar. Die Zugangsöffnung weist orthogonal zur Längsrichtung eine Öffnungsbreite auf, die grösser ist als die maximale Ausdehnung der Führungsschiene orthogonal zu ihrer Mittelebene, so dass die Führungsschiene zum Anordnen im Innenraum mit dieser maximalen Ausdehnung durch die Zugangsöffnung in den Innenraum einführbar ist.

Die Führungsnut der Führungsschiene kann mit einer Nutöffnung und einem Nutraum so ausgebildet werden, dass der Seitenrand einer flexiblen Flachmaterialbahn mit einem in die Führungsnut eingeführten Führungsbereich entlang der Führungsnut bewegbar und von der verengten Nutöffnung auch bei Zugkräften, welche den Führungsbereich in der Führungsnut gegen die Nutöffnung ziehen, sicher gehalten ist.

Die erfindungsgemässe Führungsvorrichtung ist so ausgebildet, dass beim Installieren von Markisen verschiedene Vorgehensweisen möglich sind. Einerseits ist es möglich, zuerst zwei vollständig zusammengestellte Führungsvorrichtungen zu montieren und dann die beiden beidseits des Markisentuches ausgebildeten Führungsbereiche in zugeordnete Führungsnuten einzuführen. Andrerseits ist es auch möglich, zuerst die Montageschienen ohne Führungsschiene zu montieren, die Führungsbereiche in zugeordnete Führungsnuten der zumindest teilweise noch ausserhalb der Montageschiene befindlichen Führungsschienen einzuführen und anschliessend die Führungsschienen mit den eingeführten Führungsbereichen vollständig durch die Zugangsöffnung in die Montageschiene einzusetzen. Der Einsatz der Führungsvorrichtungen ist einfach und kann an die jeweiligen Verhältnisse angepasst werden.

Vorzugsweise sind die Federprofile, insbesondere deren Lage in der Montageschiene, deren Form und deren Elastizität, so ausgebildet, dass die freien Endbereiche der im Innenraum an der Montageschiene angeordneten Federprofile beim Einführen der Führungsschiene durch die Zugangsöffnung in den Innenraum von den Stegen der Führungsschiene quer zur Längsrichtung auseinander drückbar und bei eingeführter Führungsschiene rückfedernd gegen die Kontaktbereiche bewegbar sind.

Gemäss einer vorteilhaften Ausführungsform sind die Federprofile so verformbar, dass sie bei an den Kontaktbereichen anliegenden freien Endbereichen der Federprofile und einer Bewegung der Führungsschiene in einer Richtung aus der Zugangsöffnung einen Austritt der Stege mit den Kontaktbereichen aus der Zugangsöffnung verhinderbar machen. Diese Verformbarkeit wird vorzugsweise dadurch erzielt, dass die Bewegung der Kontaktbereiche gegen die Zugangsöffnung die Federprofile so verformt, dass Teilbereiche der Federprofile zwischen freie Endbereiche der Stege und die dem Innenraum zugewandten Randbereiche der Zugangsöffnung drückbar sind, so dass sie gestützt durch die Randbereiche Anschläge für die freien Endbereiche der Stege bilden. Das Anstehen der Stege an diesen Anschlägen stellt sicher, dass die Führungsschiene nicht aus der Montageschiene gezerrt werden kann.

Besonders vorteilhaft ist eine Ausführungsform, bei welcher die von den Kontaktbereichen abgewandten Bereiche der Stege pfeilförmig oder schirmförmig ausgebildet sind und vorzugsweise bei der Mittelebene den grössten Abstand zur Führungsnut aufweisen. Die Führungsschiene umfasst somit an dem von der Führungsnut abgewandten Ende mit den Stegen eine Pfeil- oder Schirmform, welche beim Einführen der Führungsschiene durch die Zugangsöffnung das Auseinanderdrücken der Federprofile erleichtert.

Bei einer weiteren vorteilhaften Ausführung weist die Zugangsöffnung orthogonal zur Längsrichtung eine Öffnungsbreite auf, die kleiner ist als die Summe aus der maximalen Ausdehnung der Stege orthogonal zur Mittelebene und aus der Mächtigkeit der Federprofile orthogonal zu ihrer Ausdehnung von der Zugangsöffnung weg. Das bedeutet, dass zwischen den Endbereichen der Stege und den Randbereichen der Zugangsöffnung Spaltbereiche verbleiben, deren Breite kleiner ist als die Mächtigkeit der Federprofile.

Bei einer vorteilhaften Ausführungsform der Führungsvorrichtung sind die Federprofile mit lösbaren Klickverbindungen bei der Zugangsöffnung an der Montageschiene festsetzbar. Insbesondere weist jede Klickverbindung an der Montageschiene mindestens eine Vertiefung und am Federprofil mindestens einen Vorsprung auf. Diese Klickverbindungen gewährleisten, dass die Federprofile mit Ihren freien Endbereichen durch die Zugangsöffnung in den Innenraum eingeführt und dann mit den Klickverbindungen bei der Zugangsöffnung an der Montageschiene befestigt werden können. Sie müssen somit nicht entlang der Längsrichtung in Nuten der Montageschiene eingeschoben werden. Das Einführen und Einklicken der Federprofile kann gegebenenfalls auch erst dann erfolgen, wenn die Führungsschiene bereits im Innenraum angeordnet ist.

Vorzugsweise sind die Federprofile bei den Klickverbindungen aus einem härteren Material gebildet als in ihren von den Klickverbindungen wegführenden Bereichen, wobei die Federprofile mit den unterschiedlich harten Bereichen vorzugsweise mittels Koextrusion hergestellt sind. Gegebenenfalls sind auch die freien Endbereiche der Federprofile aus einem härteren Material gebildet, so dass die Federeigenschaft jedes Federprofils im Wesentlichen von einem mittleren Bereich zwischen der Klickverbindung und den freien Endbereichen erzielt wird.

Bei einer weiteren vorteilhaften Ausführungsform ist die Montageschiene aus einem ersten und einem zweiten Profil zusammengestellt ist, wobei diese beiden Profile vorzugsweise über eine lösbare Rastverbindung miteinander verbindbar sind. Insbesondere erstreckt sich das erste Profil im Querschnitt von einer ersten Seite der Zugangsöffnung über eine erste Seitenwand, eine Rückwand und mindesten einen Teil einer zweiten Seitenwand um einen Bereich des Innenraums der Montageschiene. Das zweite Profil erstreckt sich in der Zusammenstellung mit dem ersten Profil vom mindestens einen Teil der zweiten Seitenwand zu einer zweiten Seite der Zugangsöffnung.

Wenn das erste Profil in einem Bereich bei der ersten Seite und/oder bei der Rückwand doppelwandig ausgebildet ist, so können die Köpfe von in einem doppelwandigen Bereich angebrachten Befestigungsschrauben nicht in den Innenraum vorstehen.

Eine erfindungsgemässe Markise umfasst eine flexible Flachmaterialbahn, eine Wickelwelle zum Auf- und Abwickeln der flexiblen Flachmaterialbahn und zwei erfindungsgemässe Führungsvorrichtung, welche je einem Rand der flexiblen Flachmaterialbahn zugeordnet sind.

Anhand einiger Figuren wird die Erfindung im Folgenden näher beschrieben. Dabei zeigen
- Figur 1: eine perspektivische Darstellung einer Markise mit zwei Führungsvorrichtungen die je einer Seite einer flexiblen Flachmaterialbahn zugeordnet sind, wobei ein verdecktes stirnseitiges Ende einer Führungsvorrichtung vergrössert dargestellt ist,
- Figur 2: einen Querschnitt durch eine Führungsvorrichtung beim Eintreten der Führungsschiene in die Zugangsöffnung,
- Figur 3: einen Querschnitt durch eine Führungsvorrichtung im Zustand, wenn die Führungsschiene die Federprofile auseinanderdrückt,
- Figur 4: einen Querschnitt durch eine Führungsvorrichtung im Zustand, wenn die Federprofile gegen die Kontaktbereiche zurückfedern,
- Figur 5: einen Querschnitt durch eine Führungsvorrichtung im Zustand, wenn die Kontaktbereiche an die freien Endbereiche der Federprofile anlegelegt sind,
- Figur 6: einen Querschnitt durch eine Führungsvorrichtung im Zustand, wenn die Führungsschiene von den Federprofilen maximal in den Innenraum gedrückt ist,
- Figur 7: einen Querschnitt durch eine Führungsvorrichtung im Zustand, wenn die mit einer Zugkraft belastete Führungsschiene die Federprofile teilweise verformt hat,
- Figur 8: einen Querschnitt durch eine Führungsvorrichtung im Zustand, wenn die mit einer Zugkraft belastete Führungsschiene die Federprofile maximal verformt hat,
- Figur 9: einen Querschnitt durch eine Führungsvorrichtung im Zustand, wenn die Führungsschiene von den Federprofilen maximal in den Innenraum gedrückt ist,
- Figur 10: einen Querschnitt durch eine Führungsvorrichtung im Zustand, wenn die mit einer Zugkraft belastete Führungsschiene die Federprofile maximal verformt hat, und
- Figur 11: einen Querschnitt durch eine Führungsschiene.

Die Figur 1 zeigt eine Markise 1 mit zwei Führungsvorrichtungen 2, die je einer Seite einer flexiblen Flachmaterialbahn 3 zugeordnet sind. Die flexible Materialbahn ist auf eine Wickelwelle im Kasten 4 aufwickelbar und von dieser abwickelbar.

Die in der Figur 1 vergrössert dargestellte Führungsvorrichtung und die in den Figuren 2 bis 10 dargestellten Querschnitte durch die Führungsvorrichtung zeigen eine Montageschiene 5, zwei Federprofile 6 und eine Führungsschiene 7. Die Montageschiene 5 weist einen teilweise umschlossenen Innenraum 8 sowie eine sich in der Längsrichtung erstreckende Zugangsöffnung 9 zum Innenraum 8 auf. Die Federprofile 6 sind im Innenraum 8 an der Montageschiene 5 angeordnet und erstrecken sich beidseits der Zugangsöffnung 9 entlang der Montageschiene 5 und in Richtungen von der Zugangsöffnung 9 weg zu ihren freien Endbereichen 6a.

Die Führungsschiene 7 umfasst eine sich entlang der Führungsschiene 7 erstreckende Führungsnut 10 mit einer Nutöffnung 10a und einem Nutraum 10b. Vorzugsweise wird die Nutöffnung 10a von Material gebildet, das einen kleinen Reibungskoeffizienten aufweist. Die Führungsschiene 7 umfasst im von der Führungsnut abgewandt Bereich beidseits einer zentral durch die Führungsnut 10 verlaufenden Mittelebene von der Mittelebene wegführende Stege 11 mit Kontaktbereichen 12.

Bei der dargestellten Ausführungsform der Führungsschiene 7 sind die von den Kontaktbereichen 12 abgewandte Bereiche der Stege 11 pfeilförmig ausgebildet und haben bei der Mittelebene den grössten Abstand zur Führungsnut 10. Die Pfeilform erleichtert beim in den Figuren 2 bis 4 dargestellten Einführen der Führungsschiene 7 durch die Zugangsöffnung 9 in den Innenraum 8 das Auseinanderdrücken der Federprofile 6. Gemäss Figur 4 federn die freien Endbereiche 6a gegen die Kontaktbereiche 12 zurück, wenn die Montageschiene 7 genügend weit eingeführt ist.

Die Kontaktbereiche 12 sind nach dem Anordnen der Führungsschiene im Innenraum 8 an die freien Endbereiche 6a der Federprofile 6 anlegbar (vgl. Figur 5, 6 und 9) und zum Spannen der Flachmaterialbahn 3 von den Federprofilen 6 im Innenraum 8 von der Zugangsöffnung 9 wegdrückbar (vgl. Figuren 7 und 10).

Die Zugangsöffnung 9 weist orthogonal zur Längsrichtung eine Öffnungsbreite auf, die grösser ist als die maximale Ausdehnung der Führungsschiene 7 orthogonal zu ihrer Mittelebene, so dass die Führungsschiene 7 zum Anordnen im Innenraum 8 mit dieser maximalen Ausdehnung durch die Zugangsöffnung 9 in den Innenraum 8 einführbar ist. In der dargestellten Ausführung weist die Zugangsöffnung 9 orthogonal zur Längsrichtung eine Öffnungsbreite auf, die kleiner ist als die Summe aus der maximalen Ausdehnung der Stege 11 orthogonal zur Mittelebene und aus der Mächtigkeit der Federprofile 6 orthogonal zu ihrer Ausdehnung von der Zugangsöffnung 9 weg. Das bedeutet, dass zwischen den Endbereichen der Stege 11 und den Randbereichen der Zugangsöffnung 9 Spaltbereiche verbleiben, deren Breite kleiner ist als die Mächtigkeit der Federprofile 6, was ein Herauszerren der Führungsschiene 7 aus der Montageschiene 5 verhindert.

Gemäss den Figuren 7 und 10 können die Federprofile 7 unterschiedlich verformbar ausgebildet sein. Bei einer Bewegung der Führungsschiene 7 in einer Richtung aus der Zugangsöffnung 9 führt die unterschiedliche Verformbarkeit zu unterschiedlichen Arten des Anliegens der freien Endbereiche 6a der Federprofile 6 an den Kontaktbereichen 12. Ein Austritt der Stege 11 aus der Zugangsöffnung 9 wird in beiden Fällen verhindert, wobei Figur 8 das Verhindern des Austritts aufgrund einer Bewegung der freien Endbereiche 6a der Federprofile 6 gegen die Führungsnut 10 zeigt.

Bei der dargestellten Ausführungsform der Führungsvorrichtung 5 sind die Federprofile 6 mit lösbaren Klickverbindungen 13 bei der Zugangsöffnung 9 an der Montageschiene 5 festsetzbar. Die Klickverbindung 13 weist an der Montageschiene 5 eine im Querschnitt L-förmige Vertiefung und am Federprofil 6 zwei daran angepasste Vorsprünge auf. Die Klickverbindungen 13 gewährleisten, dass die Federprofile 6 mit Ihren Kontaktbereichen 6a durch die Zugangsöffnung in den Innenraum eingeführt und dann mit den Klickverbindungen 13 bei der Zugangsöffnung 9 an der Montageschiene 5 befestigt werden können.

Die dargestellten Federprofile 6 sind bei den Klickverbindungen 13 aus einem härteren Material gebildet als in ihren von den Klickverbindungen 13 wegführenden Bereichen. Bei der in Figur 10 dargestellten Ausführung sind auch die freien Endbereiche 6a der Federprofile 6 aus einem härteren Material gebildet, so dass die Federeigenschaft im Wesentlichen von einem Bereich zwischen der Klickverbindung 13 und den freien Endbereichen 6a erzielt wird.

Bei der dargestellten Ausführungsform ist die Montageschiene 5 aus einem ersten Profil 5a und einem zweiten Profil 5b zusammengestellt, wobei diese beiden Profile 5a und 5b über eine lösbare Rastverbindung miteinander verbindbar sind. Insbesondere erstreckt sich das erste Profil 5a im Querschnitt von einer ersten Seite der Zugangsöffnung 9 über eine erste Seitenwand, eine Rückwand und mindesten einen Teil einer zweiten Seitenwand um einen Bereich des Innenraums 8 der Montageschiene 5. Das zweite Profil 5b erstreckt sich in der Zusammenstellung mit dem ersten Profil 5a vom mindestens einen Teil der zweiten Seitenwand zu einer zweiten Seite der Zugangsöffnung 9.

## Patentansprüche

1. Führungsvorrichtung (2) ausgestaltet zum Führen eines Seitenrandes einer flexiblen Flachmaterialbahn (3) einer Markise (1), welche Führungsvorrichtung (2) sich in einer Längsrichtung erstreckt und eine Montageschiene (5), zwei Federprofile (6) und eine Führungsschiene (7) umfasst, wobei die Montageschiene (5) einen teilweise umschlossenen Innenraum (8) sowie eine sich in der Längsrichtung erstreckende Zugangsöffnung (9) zum Innenraum (8) aufweist, die Federprofile (6) im Innenraum (8) an der Montageschiene (5) angeordnet sind, sowie sich beidseits der Zugangsöffnung (9) entlang der Montageschiene (5) und in Richtungen von der Zugangsöffnung (9) weg zu freien Endbereichen (6a) erstrecken und die Führungsschiene (7) eine sich entlang der Führungsschiene (7) erstreckende Führungsnut (10) sowie von der Führungsnut (10) abgewandt beidseits einer zentral durch die Führungsnut (10) verlaufenden Mittelebene von der Mittelebene wegführende Stege (11) mit Kontaktbereichen (12) aufweist, welche Kontaktbereiche (12) nach dem Anordnen der Führungsschiene (7) im Innenraum (8) an die freien Endbereiche (6a) der Federprofile (6) anlegbar und zum Spannen der Flachmaterialbahn (3) von den Federprofilen (6) im Innenraum (8) von der Zugangsöffnung (9) weg drückbar sind, **dadurch gekennzeichnet, dass** die Zugangsöffnung (9) orthogonal zur Längsrichtung eine Öffnungsbreite aufweist, die grösser ist als die maximale Ausdehnung der Führungsschiene (7) orthogonal zu ihrer Mittelebene, so dass die Führungsschiene (7) zum Anordnen im Innenraum (8) mit dieser maximalen Ausdehnung durch die Zugangsöffnung (9) in den Innenraum (8) einführbar ist.

2. Führungsvorrichtung (2) nach Anspruch 1, **dadurch gekennzeichnet, dass** die freien Endbereiche (6a) der im Innenraum (8) an der Montageschiene (5) angeordnet Federprofile (6) beim Einführen der Führungsschiene (7) durch die Zugangsöffnung (9) in den Innenraum (8) von den Stegen (11) der Führungsschiene (7) quer zur Längsrichtung auseinander drückbar und bei eingeführter Führungsschiene (7) rückfedernd gegen die Kontaktbereiche (11) bewegbar sind.

3. Führungsvorrichtung (2) nach Anspruch 1 oder 2, **dadurch gekennzeichnet, dass** bei an den Kontaktbereichen (11) anliegenden freien Endbereichen (6a) der Federprofile (6) und einer Bewegung der Führungsschiene (7) in einer Richtung aus der Zugangsöffnung (9) die Federprofile (7) so verformbar sind, dass sie einen Austritt der Stege (11) mit den Kontaktbereichen (12) aus der Zugangsöffnung (9) verhinderbar machen.

4. Führungsvorrichtung (2) nach einem der Ansprüche 1 bis 3, **dadurch gekennzeichnet, dass** von den Kontaktbereichen (12) abgewandte Bereiche der Stege (11) pfeilförmig oder schirmförmig ausgebildet sind und vorzugsweise bei der Mittelebene den grössten Abstand zur Führungsnut (10) aufweisen.

5. Führungsvorrichtung (2) nach einem der Ansprüche 1 bis 4, **dadurch gekennzeichnet, dass** die Zugangsöffnung (9) orthogonal zur Längsrichtung eine Öffnungsbreite aufweist, die kleiner ist als die Summe aus der maximalen Ausdehnung der Stege (11) orthogonal zur Mittelebene und aus der Mächtigkeit der Federprofile (6) orthogonal zu ihrer Ausdehnung von der Zugangsöffnung weg.

6. Führungsvorrichtung (2) nach einem der Ansprüche 1 bis 5, **dadurch gekennzeichnet, dass** die Federprofile (6) mit lösbaren Klickverbindungen (13) bei der Zugangsöffnung (9) an der Montageschiene (5) festsetzbar sind, wobei vorzugsweise jede Klickverbindung (13) an der Montageschiene (5) mindestens eine Vertiefung und am Federprofil mindestens einen Vorsprung aufweist.

7. Führungsvorrichtung (2) nach Anspruch 8, **dadurch gekennzeichnet, dass** die Federprofile (6) bei den Klickverbindungen (13) aus einem härteren Material gebildet sind als in ihren von den Klickverbindungen (13) wegführenden Bereichen, wobei die Federprofile (6) mit den unterschiedlich harten Bereichen vorzugsweise mittels Koextrusion hergestellt sind.

8. Führungsvorrichtung (2) nach einem der Ansprüche 1 bis 7, **dadurch gekennzeichnet, dass** die Montageschiene (5) aus einem ersten Profil (5a) und einem zweiten Profil (5b) zusammengestellt ist, wobei diese beiden Profile (5a, 5b) vorzugsweise über eine lösbare Rastverbindung miteinander verbindbar sind.

9. Führungsvorrichtung (2) nach Anspruch 8, **dadurch gekennzeichnet, dass** sich das erste Profil (5a) im Querschnitt von einer ersten Seite der Zugangsöffnung (9) über eine erste Seitenwand, eine Rückwand und mindesten einen Teil einer zweiten Seitenwand um einen Bereich des Innenraums (8) der Montageschiene (5) erstreckt und sich das zweite Profil (5b) in der Zusammenstellung mit dem ersten Profil (5a) vom mindestens einen Teil der zweiten Seitenwand zu einer zweiten Seite der Zugangsöffnung (9) erstreckt.

10. Führungsvorrichtung (2) nach Anspruch 9, **dadurch gekennzeichnet, dass** das erste Profil (5a) in einem Bereich bei der ersten Seite und/oder bei der Rückwand doppelwandig ausgebildet ist.

11. Markise (1) mit einer flexiblen Flachmaterialbahn (3), einer Wickelwelle zum Auf- und Abwickeln der flexiblen Flachmaterialbahn (3) und zwei Führungsvorrichtungen (2) gemäss einem der Ansprüche 1 bis 10, welche je einem Rand der flexiblen Flachmaterialbahn (3) zugeordnet sind.
